# FASCICULE DE BREVET EUROPEEN

(11) **EP 0 077 268 B1**
(45) Date de publication et mention de la délivrance du brevet: **09.05.1984**
(21) Numéro de dépôt: 82401846.9
(22) Date de dépôt: 08.10.1982
(51) Int. Cl.: F28F 9/00

(54) **Echangeur de chaleur à enroulements hélicoidaux de tubes**
Wärmetauscher mit schraubenförmig angeordneten Rohren
Heat exchanger with helically coiled tubes

(30) Priorité: 09.10.1981 FR 8119063
(43) Date de publication de la demande: 20.04.1983
(73) Titulaire: CREUSOT-LOIRE, F-75008 Paris (FR)
(72) Inventeur: Landet, Paul, F-93600 Aulnay-Sous-Bois (FR)
(74) Mandataire: Saint Martin, René

## Description

La présente invention se rapporte à un échangeur de chaleur composé de faisceaux d'enroulements hélicoïdaux de tubes, tel qu'un générateur de vapeur à faisceaux de convection.

On connaît des échangeurs constitués par plusieurs faisceaux composés chacun d'enroulements de tubes enroulés, en hélices, sur des cylindres d'enroulement coaxiaux, ces faisceaux étant emboîtés les uns dans les autres. Les solutions connues pour réaliser l'entretoisement des spires et le supportage présentent des inconvénients.

La présente invention a pour objet un dispositif d'entretoisement et de supportage des enroulements hélicoïdaux de tubes d'un échangeur de chaleur qui assure de manière efficace une immobilisation radiale et longitudinale de manière peu onéreuse et avec une grande facilité de mise en oeuvre.

L'échangeur selon l'invention comporte au moins un faisceau constitué par au moins un enroulement hélicoïdal de tube, et il est caractérisé par le fait qu'il comporte une pluralité de cales qui sont constituées chacune par une tige présentant deux faces d'appui parallèles séparées par une épaisseur correspondant à l'écartement entre deux spires voisines dudit faisceau de manière à être insérée entre lesdites spires et par une tête évasée formant coin, ladite tête étant soudée auxdites spires.

Selon une caractéristique de l'invention, la tête forme deux faces planes et divergentes. Ces faces sont ménagées sur deux branches, la cale ayant la forme d'un Y.

Selon une autre caractéristique de l'invention, l'échangeur comprend des barres d'entretoisement qui sont montées longitudinalement dans chaque espace annulaire séparant deux faisceaux emboîtés les uns dans les autres.

L'invention va maintenant être décrite avec plus de détails en se référant à un mode de réalisation donné à titre d'exemple et représenté par les dessins annexés.

La figure 1 est une vue en élévation d'une portion de l'échangeur selon l'invention.

La figure 2 est une coupe longitudinale, selon II-II, de l'échangeur de la figure 1.

L'échangeur selon l'invention se compose d'une enceinte non réprésentée dans laquelle circule un gaz caloporteur et à l'intérieur de laquelle sont logés des faisceaux 1, 2 de tubes qui sont baignés par le gaz et qui canalisent un fluide tel que la vapeur d'eau. Les dessins ne montrent que deux faisceaux partiellement représentés mais le nombre de faisceaux peut être plus grand. Chaque faisceau 1 ou 2 est composé de plusieurs enroulements hélicoïdaux 11 ou 21 de tubes ayant le même cylindre d'enroulement moyen. Chaque enroulement 11 ou 21 est formé d'un tube 111 ou 211 enroulé hélicoïdalement sur le cylindre d'enroulement 12 ou 22 avec un pas suffisant pour qu'au moins un enroulement intermédiaire puisse être logé entre les spires dudit enroulement. Ainsi les enroulements hélicoïdaux de même diamètre moyen d'un faisceau sont imbriqués les uns dans les autres. Pour permettre cette conception, les hélices des enroulements de même cylindre d'enroulement ont le même sens et leurs pas sont identiques. Les faisceaux 1 et 2 sont emboîtés les uns dans les autres de manière que les cylindres d'enroulements respectifs 12 et 22 de diamètres différents aient le même axe 7. Deux faisceaux voisins tels que 1 et 2 peuvent être constitués d'enroulements dont les hélices ont des sens inverses. Si le faisceau intérieur 1 est constitué d'enroulements dont les hélices sont à droite, le faisceau extérieur 2 est alors constitué d'enroulements dont les hélices sont à gauche et inversement.

L'échangeur comporte une pluralité de cales 4 qui sont insérées chacune entre deux spires tubulaires voisines d'un même faisceau. Dans le mode de réalisation décrit ci-dessus, chaque cale 4 est donc insérée entre deux spires de deux enroulements hélicoïdaux. Chaque cale est constituée par une tige 41 présentant deux faces planes et parallèles 411 séparées par une épaisseur qui correspond à l'écartement entre deux spires voisines d'un même faisceau. Lorsque la tige de la cale est inserée entre les deux spires voisines, les faces d'appui 411 sont au contact des génératrices des deux spires voisines à l'écartement minimum. Dans chaque cale la tige 41 se raccorde à une tête évasée 42 formant coin. Cette tête ménage deux faces d'appui 421 qui sont planes et symétriques par rapport au plan médian de symétrie de la tige s'étendant parallèlement aux faces 411 et à égale distance de celles-ci. Ces faces d'appui 421 qui divergent à partir de la tige 41 font office de butées à la mise en place, et s'appliquent contre les génératrices de deux spires voisines. Cette tête est orientée vers l'extérieur de l'enroulement du fait que la mise en place de la cale s'effectue de l'extérieur. Les deux faces d'appui 421 sont ménagées sur les faces extérieures de deux branches formées par une entaille en V, ces branches étant symétriques par rapport au plan médian de la tige défini ci-dessus. La cale a ainsi une forme en Y. La tête évasée 42 de la cale comporte deux méplats 422 qui sont soudés aux deux spires voisines, par deux cordons de soudure 5, l'écartement des deux cordons étant supérieur à l'épaisseur de la cale.

De préférence, l'échangeur présente parallèlement à l'axe longitudinal 7, au moins un alignement de cales 4 inserées chacune entre deux spires voisines. De préférence l'échangeur présente trois alignements de ce type de manière que sur 360° - c'est-à-dire que pour un intervalle courant entre deux spires - il y ait trois cales repérées 4.

L'échangeur présente, dans chaque espace annulaire compris entre deux faisceaux voisins, un jeu de barres d'entretoisement 6. Ces barres sont montées longitudinalement dans cet espace pour faciliter l'enroulement et assurer le positionnement relatif des deux faisceaux voisins. Ces barres peuvent supporter les faisceaux.

Chaque faisceau 1 ou 2 pourrait être constitué d'un seul enroulement hélicoïdal de tube.

## Revendications

1. Echangeur de chaleur comportant au moins un faisceau (1, 2) constitué par au moins un enroulement hélicoïdal de tube, caractérisé par le fait qu'il comporte une pluralité de cales (4) qui sont constituées chacune par une tige (41) présentant deux faces d'appui parallèles (411) séparées par une épaisseur (e) correspondant à l'écartement entre deux spires voisines dudit faisceau de manière à être insérée entre lesdites spires et par une tête évasée (42) formant coin, ladite tête étant soudée auxdites spires.

2. Echangeur selon la revendication 1, caractérisé par le fait que la tête (42) forme deux faces planes et divergentes (421 ).

3. Echangeur selon la revendication 2, caractérisé par le fait que les faces planes et divergentes (421) sont ménagées sur deux branches, la cale ayant la forme d'un Y.

4. Echangeur selon l'une quelconque des revendications précédentes, caractérisé par le fait qu'il comporte des barres d'entretoisement (6) qui sont montées longitudinalement dans chaque espace annulaire séparant deux faisceaux (1, 2) emboîtés les uns dans les autres.

## Patentansprüche

1. Wärmetauscher mit mindestens einem Bündel (1, 2) bestehend aus mindestens einer schraubenförmigen Rohrwicklung, dadurch gekennzeichnet, dass er mehrere Unterlagen (4) aufweist bestehend jeweils aus einer zwischen zwei Schraubenwindungen eingefügten Stange (41) mit zwei Parallelstützflächen (411), die durch eine dem Abstand zwischen zwei benachbarten Schraubenwindungen dieses Bündels entsprechenden Dicke (e) und durch einen trichterförmig erweiterten als Keil ausgebildeten Kopf (42) getrennt sind, wobei dieser Kopf an diese Schraubenwindungen geschweisst ist.

2. Wärmetauscher nach Anspruch 1, dadurch gekennzeichnet, dass der Kopf (42) zwei auseinanderlaufende Planflächen (421) bildet.

3. Wärmetauscher nach Anspruch 2, dadurch gekennzeichnet, dass die divergierenden Planflächen (421) an zwei Schenkeln angeordnet sind, wobei die Unterlage als Y ausgebildet ist.

4. Wärmetauscher nach einem der vorhergehenden Ansprüche, dadurch gekennzeichnet, dass er in jedem kreisförmigen Raum zwischen zwei ineinandergeschachtelten Bündeln (1, 2) Längsverstrebungen umfasst.

## Claims

1. A heat exchanger comprising at least one bundle (1, 2) formed by at least on helical tube coil, characterised in that it comprises a plurality of wedges (4) each consisting of a stem (41) having two parallel bearing faces (411) separated by a thickness (e) corresponding to the spacing between two neighbouring whorls of the said bundle so as to be inserted between the said whorls, and of a flared head (42) forming a chock, the said head being welded to the said whorls.

2. An exchanger according to Claim 1, characterised in that the head (42) forms two planar and divergent faces (421).

3. An exchanger according to Claim 2, characterised in that the planar and divergent faces (421) are arranged on two branches, the wedge being Y-shaped.

4. An exchanger according to any one of the preceding claims, characterised in that it comprises spacer bars (6) which are fitted longitudinally in each annular space separating two bundles (1, 2) encased in each other.
